# FASCICULE DE BREVET EUROPEEN

(11) **EP 0 319 419 B1**
(45) Date de publication et mention de la délivrance du brevet: **25.08.1993**
(21) Numéro de dépôt: 88403031.3
(22) Date de dépôt: 01.12.1988
(51) Int. Cl.: B63B 21/50

(54) **Articulation flexible pour ligne d'ancrage de plate-forme pétrolière du type dit à lignes tendues**
Flexible Verbindung eines Ankerkabels für eine vertikal verankerte Ölplattform
Flexible connector for the tension leg of an oil platform

(30) Priorité: 03.12.1987 FR 8716800
(43) Date de publication de la demande: 07.06.1989
(73) Titulaire: HUTCHINSON, F-75008 Paris (FR)
(72) Inventeur: Davier, Sylvie, F-78200 Mantes la Jolie (FR)
(74) Mandataire: Ores, Irène

(56) Documents cités:
- EP-A- 0 045 613
- EP-A- 0 087 922
- GB-A- 2 084 680
- GB-A- 2 085 063

## Description

La présente invention est relative à une articulation flexible pour ligne d'ancrage d'une plate-forme pétrolière du type dit à lignes tendues.

Une telle plate-forme est une plate-forme d'exploitation ou de forage, du type flottant, qui est amarrée au fond de la mer à l'aide de lignes (ou tiges) d'ancrage tubulaires dont les extrémités sont articulées dans des boîtiers d'articulation fixés à des connecteurs ménagés au fond de la mer et dans les colonnes de la plate-forme.

L'ensemble des lignes est constamment soumis à des efforts de traction (d'où l'expression de plate-forme à lignes tendues correspondant à l'expression anglo-saxone "Tension Leg Platform",TLP) à cause du caractère flottant de la plate-forme pétrolière.

L'articulation des extrémités de chacune des lignes d'ancrage leur permet de suivre les déplacements horizontaux de celle-ci sous l'action des vagues et des vents,en se comportant comme un parallèlogramme déformable.

L'élément essentiel de chaque articulation est constitué par une structure élastomère lamifiée annulaire et à symétrie sphérique dans laquelle des couches élastomères s'alternent à des couches métalliques galbées, ce qui justifie l'appellation d'articulation "flexible" donnée à ce type d'articulation.

Les principales fonctions d'une structure élastomère lamifiée du type susdit, dans le cadre d'une articulation flexible, sont les suivantes :
- transmission des efforts de traction exercés par la ligne d'ancrage,
- autorisation des débattements angulaires (ou coniques) de la ligne d'ancrage provoquée par les déplacements horizontaux de la plate-forme flottante à la surface de la mer, en limitant les moments d'encastrement,
- transmission des effets latéraux, au niveau du connecteur supérieur.

Bien entendu, la conception de la structure lamifiée est conditionnée par de nombreux paramètres, tels que sollicitations, place disponible, environnement, etc...; mais, de toutes façons, les charges et déflections auxquelles est soumise une structure lamifiée dans chaque connecteur doivent être telles que cette structure ne travaille qu'en compression et en cisaillement.

Toutefois, lors de la déconnexion mécanique des lignes d'amarrage, la structure lamifiée précitée est soumise à un effort de traction indésiré, qu'il convient d'éviter pour ne pas la détruire.

L'articulation flexible utilisée pour une ligne d'ancrage dans l'Art antérieur comporte une structure lamifiée unique, à symétrie sphérique, telle que celle représentée par la référence F à la figure 2 annexée à la description de la présente invention : cette structure lamifiée est constituée par des couches élastomères alternées à des couches métalliques galbées, ayant un même centre de courbure, et est solidarisée au couvercle d'un boîtier d'articulation B fixé à un connecteur inférieur E ménagé dans le fond de la mer ou à un connecteur supérieur situé à l'extrémité supérieure de la ligne d'ancrage.

Or, dans ce type connu d'articulations flexibles les efforts de traction se manifestent non seulement au moment de la déconnexion du système, mais aussi en conditions normales et ne sont limités (comme on peut le voir à la figure 2 précitée) que par une rotule métallique R qui constitue une butée axiale centrée dans le centre de courbure de l'articulation flexible. Cette conception est donc loin d'être satisfaisante et diminue en outre la durée de vie de l'articulation à cause de l'usure due à la friction entre l'extrémité de la ligne d'ancrage et la rotule.

On connaît également, par EP-A1-0 045 613, une articulation selon le préambule de la revendication 1, et c'est un but de l'invention de pourvoir à une articulation flexible pour ligne d'amarrage d'une plate-forme pétrolière flottante, du type dit à lignes tendues, qui répond mieux aux nécessités de la pratique que les articulations flexibles visant au même but antérieurement connues, notamment en ce que :
- l'articulation flexible n'est soumise à aucune tension et limite la fatigue des structures lamifiées, parce que sa conception permet de maîtriser les efforts transversaux,
- la durée de vie est sensiblement augmentée grâce à l'élimination de toute friction par contact métal contre métal dans l'articulation flexible,
- cette articulation présente un centre géométrique qui coîncide avec le centre d'application des efforts.

La présente invention a pour objet une articulation flexible pour ligne d'amarrage d'une plate-forme pétrolière flottante, dite plate-forme à lignes tendues, comportant à chaque extrémité de la ligne :
- un boîtier d'articulation de l'extrémité correspondante qui est solidarisé à un connecteur de fixation et qui est délimité par :
   . un couvercle pourvu d'une ouverture centrale permettant le passage de la ligne tendue et les déplacements angulaires de celle-ci correspondant aux déplacements de la plate-forme flottante,
   . une paroi latérale, et
   . un fond,
   cette paroi latérale et ce fond définissant l'enceinte du boîtier,
ladite articulation flexible, logée dans ledit boîtier, permettant la rotation de l'extrémité correspondante de la ligne tendue et comprenant :
. une première structure annulaire lamifiée à symétrie sphérique par rapport à un centre de courbure situé à l'intérieur du boîtier d'articulation,et disposée autour de la ligne tendue, laquelle première structure lamifiée, -qui est à l'état précontraint à savoir montée avec précontrainte-, est solidarisée à l'extrémité de la ligne tendue et au couvercle du boîtier et se compose d'une pluralité de couches élastomères alternées à des couches métalliques galbées adhérisées aux couches élastomères et ayant le centre de courbure précité,
laquelle articulation flexible est caractérisée par les points suivants :
a) elle comprend en outre une deuxième structure annulaire lamifiée également à symétrie sphérique par rapport à un point qui coïncide avec le centre de courbure de ladite première structure lamifiée, -et elle aussi montée avec précontrainte-, et qui constitue donc le centre de courbure de l'articulation flexible dans son ensemble, laquelle deuxième structure annulaire lamifiée est solidarisée à l'extrémité de la ligne tendue et au fond du boîtier d'articulation et se compose, comme la première structure lamifiée, d'une pluralité de couches élastomères alternées à des couches métallliques galbées adhérisées aux couches élastomères,
b) la hauteur de la paroi latérale de l'enceinte du boîtier d'articulation est définie par rapport à l'encombrement axial de l'articulation flexible et est choisie en fonction du degré de précontrainte souhaité ;
c) ladite deuxième structure annulaire lamifiée est disposée, par rapport au centre de courbure de l'articulation, du même côté ou se situe ladite première structure annulaire lamifiée ;
d) le fond du boîtier d'articulation présente une saillie tubulaire centrale (axiale) se prolongeant à l'intérieur du boîtier en direction du couvercle de celui-ci, jusqu'à dépasser le centre de courbure précité, l'extrémité de la ligne tendue présentant un évidement (une concavité) dans lequel vient se loger sans contact une portion de ladite saillie tubulaire ;
e) ladite deuxième structure annulaire lamifiée est adhérisée entre deux pièces annulaires métalliques dont la première pièce est fixée à ladite saillie tubulaire tandis que la deuxième pièce annulaire est fixée à l'extrémité de la ligne tendue.

Selon une modalité préférée de cette disposition, ladite première pièce annulaire de support de ladite deuxième structure annulaire lamifiée est enfilée autour de ladite saillie tubulaire du fond du boîtier et vient en appui sur un épaulement de la paroi externe de cette saillie tubulaire,ledit épaulement étant ménagé sensiblement au niveau du centre de courbure de l'articulation flexible.

Selon un autre mode de réalisation préféré de l'articulation conforme à l'invention, la hauteur de la paroi latérale du boîtier d'articulation est choisie en fonction d'un degré de précontrainte préfixé que l'on désire induire dans lesdites première et deuxième structures annulaires lamifiées de l'articulation flexible.

Selon un autre mode de réalisation avantageux de l'articulation conforme à l'invention, ladite première structure lamifiée est solidarisée au couvercle du boîtier d'articulation par l'intermédiaire d'une pièce destinée à être encastrée dans le couvercle.

Selon encore un autre mode de réalisation de l'articulation conforme à l'invention, les couches élastomères de chacune desdites première et deuxième structures annulaires lamifiées présentent des épaisseurs différentes.

Outre les dispositions qui précèdent, l'invention concerne également un procédé de montage d'une articulation belle que définie ci-dessus, caractérisé en ce que pour monter avec précontrainte les structures annulaires lamifiées, on fixe l'enceinte du boîtier d'articulation au couvercle de celui-ci, après avoir fixé, d'une part, la première structure annulaire lamifiée au couvercle du boîtier d'articulation et, d'autre part, la deuxième structure annulaire lamifiée à l'extrémité amovible de la ligne d'amarrage, la hauteur de la paroi latérale de l'enceinte du boîtier d'articulation étant choisie de manière à faire passer les structures annulaires lamifiées précitées de l'état normal à l'état précontraint.

De façon avantageuse, la précontrainte est supérieure à la tension maximale qui est induite dans l'une quelconque desdites première et deuxième structures annulaires lamifiées de l'articulation flexible, lors de la transmission d'un effort contraire au sens normal de fonctionnement de la ligne d'amarrage, cet effort étant dû à des conditions exceptionnelles , telles que les montages ou manipulations, mais suffisantes pour endommager l'une quelconque des structures annulaires lamifiées ce qui permet à ces dernières de travailler toujours en compression.

D'autres dispositions de l'invention ressortiront de la description qui va suivre, laquelle se réfère aux dessins annexés dans lesquels :
- la figure 1 est une vue schématique d'une plate-forme pétrolière flottante, du type dit à lignes tendues (TLP), à savoir d'une plate-forme qui est amarrée au fond de la mer par des lignes d'ancrage articulées à leurs extrémités inférieures et supérieures par l'intermédiaire de connecteurs fixés au fond de la mer et aux colonnes de la plate-forme, respectivement,
- la figure 2, comme déjà évoqué plus haut, illustre une articulation flexible de l'Art antérieur fixée à un connecteur E ménagé dans le fond de la mer et représenté schématiquement avec arrachements, laquelle articulation flexible est disposée à l'intérieur d'un boîtier d'articulation B et comprend une structure annulaire élastomère lamifiée à symétrie sphérique, F, et une rotule R coopérant avec l'extrémité élargie de la ligne d'ancrage 1 ;
- les figures 3 et 4 représentent un premier mode de réalisation de l'articulation flexible selon l'invention et diffèrent essentiellement en ce qui concerne le mode de fixation au couvercle du boîtier d'articulation d'une des deux structures lamifiées dont se compose l'articulation flexible.

Il doit être bien entendu, toutefois, que ces dessins et les parties descriptives correspondantes, sont donnés uniquement à titre d'illustration de l'objet de l'invention, dont ils ne constituent en aucune manière une limitation.

Les figures 3 et 4 montrent une des extrémités 10 d'une des lignes tendues 1 d'amarrage d'une plate-forme flottante (non représentée: voir toutefois la figure 2) au fond de la mer, qui est entourée par un boîtier d'articulation 2 de l'extrémité 10.

Le boîtier,qui est fixé à un connecteur (non représenté : toutefois, voir encore la figure 2), est délimité par :
- un couvercle 3 pourvu d'une ouverture centrale 4 permettant le passage de la ligne 1 et les déplacements angulaires de celle-ci correspondant aux déplacements de la plate-forme flottante sous l'action des vagues et des vents,
- une paroi latérale 5, et
- un fond 6,
ce fond et la paroi latérale définissant l'enceinte 15 du boîtier.

A l'intérieur du boîtier 2 est logée une articulation flexible 40 (cf. les figures 3 et 4) permettant la rotation de l'extrémité 10 et comprenant :
- une première structure annulaire lamifiée 20 à symétrie sphérique par rapport à un centre C, disposée autour de la ligne 1, qui est adhérisée à l'extrémité 10 et au couvercle 3 du boîtier 2 et qui se compose d'une pluralité de couches élastomères 8 alternées à des couches galbées 9, de préférence métalliques, adhérisées aux couches 8, le centre de courbure de la structure lamifiée 20 dans son ensemble et des couches galbées 9 en particulier étant défini par le point C,
- une deuxième structure annulaire lamifiée à symétrie sphérique qui est solidarisée à l'extrémité 10 et au fond 6 du boîtier d'articulation 2 et qui se compose, comme la première structure lamifiée 20, d'une pluralité de couches élastomères alternées à des couches galbées métalliques adhérisées aux couches élastomères, le centre d e courbure de la deuxième structure lamifiée et de ses couches galbées coïncidant avec le centre de courbure C de la première structure lamifiée 20.

Dans les figures 3 et 4 la structure lamifiée 30 est portée par une saillie tubulaire centrale (axiale) et rentrante 14 du fond 6 du boîtier 2.

En faisant maintenant plus particulièrement référence aux figures 3 et 4, il y a lieu de remarquer que la deuxième structure lamifiée 30, composée de couches élastomères 12 adhérisées à des couches galbées métalliques 13, est adhérisée entre deux pièces annulaires 16 et 17.

La pièce 16 est enfilée autour de la saillie tubulaire 14 du fond 6 du boîtier 2 et vient en appui sur un épaulement 18 de la paroi externe de cette saillie tubulaire 14,la fixation de la pièce annulaire 16 au fond du boîtier étant obtenue par des boulons 19.

La pièce annulaire 17 est fixée à l'extrémité 10 de la ligne 1 par des boulons 21.

Pour permettre la coopération entre l'extrémité 10 et la saillie tubulaire 14 un évidement 25 (concavité) est ménagé(e) dans cette extrémité.

La première structure lamifiée 20 peut être adhérisée au couvercle 3 directement (cf. les figures 3 et 5)

En ce qui concerne la préparation des deux structures lamifiées 20 et 30 préalable au montage des différentes pièces de l'articulation selon l'invention, il y a lieu de remarquer que la structure lamifiée 20 est moulée directement et simultanément sur l'extrémité 10 de la ligne tendue 1 et sous le couvercle 3 du boîtier 2, dans les modes de réalisation illustrés aux figures 3 et 5, ou sur les pièces 33 destinées à être encastrées dans le couvercle du boîtier, en ce qui concerne les modes de réalisation illustrés aux figures 4 et 6.

La structure lamifiée 30 est moulée entre les deux pièces annulaires de support et de solidarisation 16, 17.

Le montage des différentes pièces s'effectue dans l'ordre suivant :
- encastrement du couvercle 3 du boîtier d'articulation sur la pièce 33 lorsque celle-ci existe,
- fixation de la deuxième structure lamifiée 30 à l'extrémité 10 de la ligne tendue 1 par l'intermédiaire de la pièce annulaire de raccord 17, et
- fixation de l'enceinte 15 du boîtier d'articulation au couvercle 3 de celui-ci (par l'intermédiaire de boulons 11) et à la pièce annulaire de raccord 16 ou 27, respectivement ; lors de cette opération, les deux structures annulaires lamifiées 20 et 30 sont soumises à une précontrainte dont le degré est réglé en fonction de la hauteur de la paroi latérale 5 du boîtier 2 par rapport à l'encombrement axial de l'articulation flexible 40. En pratique, on impose au montage une précontrainte supérieure à la tension maximale qui est induite dans la première et/ou dans la deuxième structure lamifiées 20 et 30 de l'articulation flexible lors de la transmission d'un effort contraire au sens normal de fonctionnement de la ligne d'ancrage dû à des conditions exceptionnelles (démontage,manipulation, etc...), mais suffisantes pour endommager l'une et/ou l'autre des structures lamifiées. De cette manière, l'éventuelle mise en traction de l'ensemble, notamment lors de la déconnexion mécanique de la ligne d'ancrage, laisse l'élastomère des structures lamifiées toujours en compression.

Il est facile de vérifier que l'articulation conforme à la présente invention répond aux buts visés par celle-ci et indiqués plus haut, en particulier en ce qui concerne la maîtrise des efforts latéraux (ou transversaux), l'élimination de tout contact métal/métal et de toute tension dans les structures lamifiées dont elle se compose.

Cela étant, il est clair que l'existence des sollicitations transversales provoque l'application d'un couple - par rapport au centre de courbure C - à chaque couche de la première structure lamifiée 20, ce qui donnerait lieu à un basculement latéral de cette structure lamifiée, et donc à une instabilité du système, si n'exisfait pas la deuxième structure lamifiée, 30, qui assure la nécessaire stabilité en reprenant (à savoir, en transmettant) les efforts transversaux, résultant de la combinaison des efforts axiaux et des débattements argulaires : elle se comporte donc comme une structure lamifiée "de sécurité".

Il y a aussi lieu de souligner que les rigidités de l'articulation flexible dans son ensemble sont la somme des rigidités de chaque composant et que la raideur radiale de la deuxième structure lamifiée, 30, est du même ordre de grandeur que la raideur axiale de la première structure lamifiée 20.

La contribution à la transmission des efforts de la part des deux structures lamifiées de l'articulation flexible selon l'invention dépend de la raideur de chaque structure lamifiée. Dans le cadre de la présente invention on préconise :
- pour le rapport entre les rigidités axiales Ka₁ et Ka₂ de la première et de la deuxième structure lamifiées, respectivement , les valeurs suivantes : avec Ka₁ ≧ 4·10⁶kN/m, et
- pour la rigidité en rotation Kᵣ (à savoir,de torsion et conique) des valeurs du même ordre de grandeur par angle de rotation unitaire, à savoir :

   ${\text{K}}_{\text{r}} \text{≦ 150kNm/deg.}$

Ainsi que cela ressort de ce qui précède, l'invention ne se limite nullement à ceux de ses modes de réalisation et d'application qui viennent d'être décrits de façon plus explicite ; elle en embrasse, au contraire, toutes les variantes qui peuvent venir à l'esprit du technicien en la matière, sans s'écarter du cadre, ni de la portée, de la présente invention. En particulier, il doit être bien entendu que, pour des raisons pratiques, les deux extrémités 10 d'une ligne d'ancrage, équipées chacune de l'articulation flexible correspondante, ne sont pas réalisées en une seule pièce avec la ligne d'ancrage, mais qu'elles sont amovibles,en sorte que les structures représentées aux figures 3 et 4 sont rapportées aux lignes d'ancrage proprement dites (auxquelles elles sont fixées par tous les moyens appropriés, de préférence amovibles).

En outre, il est clair que dans le cadre de la présente invention est défini un procédé de montage de l'articulation flexible selon l'invention, à savoir des différentes pièces dont se compose celle-ci, et qui consiste essentiellement en une mise sous précontrainte, à savoir en un montage avec précontrainte, des stuctures annulaires lamifiées 20 et 30.

La mise sous contrainte des structures annulaires lamifiées 20 et 30 est effectuée lors de la fixation de l'enceinte 15 du boîtier d'articulation 2 au couvercle 3 de celui-ci, et ce après avoir fixé, d'une part, la première structure annulaire lamifiée 20 au couvercle 3 du boîtier d'articulation 2 et, d'autre part, la deuxième structure annulaire lamifiée 30 à l'extrémité amovible 10 de la ligne d'amarrage 1. Cette mise sous précontrainte est obtenue en choisissant la hauteur de la paroi latérale 5 de l'enceinte 15 du boîtier d'articulation 2 de manière à faire passer les structures annulaires lamifiées précitées 20 et 30 de l'état normal (I) à l'état précontraint (II) : cf la figure 4.

De façon plus précise, la précontrainte est supérieure à la tension maximale qui est induite dans l'une quelconque des première et deuxième structures annulaires lamifiées 20 et 30 de l'articulation flexible 40, 50, lors de la transmission d'un effort contraire au sens normal de fonctionnement de la ligne d'amarrage, cet effort étant dû à des conditions exceptionnelles, telles que les montages ou manipulations, mais suffisantes pour endommager l'une quelconque des structures annulaires lamifiées 20 et 30, ce qui permet à ces dernières de travailler toujours en compression, comme déjà évoqué plus haut.

## Revendications

1. Articulation flexible pour ligne d'amarrage d'une plate-forme pétrolière flottante, dite plate-forme à lignes tendues (TLP), comportant à chaque extrémité (10) de la ligne (1) :
- un boîtier d'articulation (2) de l'extrémité correspondante (10), qui est solidarisé à un connecteur (E) de fixation et qui est délimité par :
. un couvercle (3) pourvu d'une ouverture centrale (4) permettant le passage de la ligne tendue (1) et les déplacements angulaires de celle-ci correspondant aux déplacements de la plate-forme flottante,
. une paroi latérale (5), et
. un fond (6),
cette paroi latérale (5) et ce fond (6) définissant l'enceinte (15) du boîtier (2), ladite articulation flexible (40), logée dans ledit boîtier (2), permettant la rotation de l'extrémité correspondante de la ligne tendue (1) et comprenant :
. une première structure annulaire lamifiée (20) à symétrie sphérique par rapport à un centre de courbure (C) situé à l'intérieur du boitier d'articulation (2), et disposée autour de la ligne tendue (1), laquelle première structure lamifiée (20), -qui est à l'état précontraint (II) à savoir montée avec précontrainte-, est solidarisée à l'extrémité (10) de la ligne tendue (1) et au couvercle (3) du boîtier (2) et se compose d'une pluralité de couches élastomères (8) alternées à des couches métalliques galbées (9) adhérisées aux couches élastomères et ayant le centre de courbure précité,
laquelle articulation flexible est caractérisée par les points suivants :
a) elle comprend en outre une deuxième structure annulaire lamifiée (30) également à symétrie sphérique par rapport à un point qui coïncide avec le centre (C) de courbure de ladite première structure lamifiée (20), -et elle aussi montée avec précontrainte-, et qui constitue donc le centre de courbure (C) de l'articulation flexible (40) dans son ensemble, laquelle deuxième structure annulaire lamifiée (30) est solidarisée à l'extrémité (10) de la ligne tendue (1) et au fond (6) du boîtier d'articulation (2) et se compose, comme la première structure lamifiée (20), d'une pluralité de couches élastomères (22) alternées à des couches métallliques galbées (23) adhérisées aux couches élastomères,
b) la hauteur de la paroi latérale (5) de l'enceinte (15) du boîtier d'articulation (2) est définie par rapport à l'encombrement axial de l'articulation flexible (40) et est choisie en fonction du degré de précontrainte souhaité ;
c) ladite deuxième structure annulaire lamifiée (30) est disposée, par rapport au centre de courbure (C) de l'articulation (40), du même côté où se situe ladite première structure annulaire lamifiée (20) ;
d) le fond (6) du boîtier d'articulation (2) présente une saillie tubulaire centrale (axiale, 14) se prolongeant à l'intérieur du boîtier (2) en direction du couvercle (3) de celui-ci, jusqu'à dépasser le centre de courbure précité (C), l'extrémité (10) de la ligne tendue (1) présentant un évidement (une concavité, 25) dans lequel vient se loger sans contact une portion de ladite saillie tubulaire (14) ;
e) ladite deuxième structure annulaire lamifiée (30) est adhérisée entre deux pièces annulaires métalliques (16, 17) dont la première pièce (16) est fixée à ladite saillie tubulaire (14) tandis que la deuxième pièce annulaire (17) est fixée à l'extrémité (10) de la ligne tendue (1).

2. Articulation selon la revendication 1, caractérisée en ce que ladite première pièce annulaire (16) de support de ladite deuxième structure annulaire lamifiée (30) est enfilée autour de ladite saillie tubulaire (14) du fond (6) du boîtier (2) et vient en appui sur un épaulement (18) de la paroi externe de cette saillie tubulaire (14), ledit épaulement (18) étant ménagé sensiblement au niveau du centre de courbure (C) de l'articulation flexible (40).

3. Articulation selon l'une quelconque des revendications 1 ou 2, caractérisée en ce que les couches élastomères (8, 22) de chacune desdites première et deuxième structures annulaires lamifiées (20 ; 30) présentent des épaisseurs différentes.

4. Articulation selon l'une quelconque des revendications 1 à 3, caractérisée en ce que ladite première structure lamifiée (2) est solidarisée au couvercle (3) du boîtier d'articulation (2) par l'intermédiaire d'une pièce (33) destinée à être encastrée dans le couvercle (3).

5. Procédé de montage de l'articulation flexible selon l'une quelconque des revendications 1 à 4, caractérisé en ce que pour monter avec précontrainte les structures annulaires lamifiées (20 ; 30), on fixe l'enceinte (15) du boîtier d'articulation (2) au ccuvercle (3) de celui-ci, après avoir fixé, d'une part, la première structure annulaire lamifiée (20) au couvercle (3) du boîtier d'articulation (2) et, d'autre part, la deuxième structure annulaire lamifiée (30) à l'extrémité amovible (10) de la ligne d'amarrage (1), la hauteur de la paroi latérale (5) de l'enceinte (15) du boîtier d'articulation (2) étant choisie de manière à faire passer les structures annulaires lamifiées précitées (20 ; 30) de l'état normal (I) à l'état précontraint (II).

6. Procédé selon la revendication 5, caractérisé en ce que la précontrainte est supérieure à la tension maximale qui est induite dans l'une quelconque desdites première et deuxième structures annulaires lamifiées (20 ; 30) de l'articulation flexible (40), lors de la transmission d'un effort contraire au sens normal de fonctionnement de la ligne d'amarrage, cet effort étant dû à des conditions exceptionnelles, telles que les montages ou manipulations, mais suffisantes pour endommager l'une quelconque des structures annulaires lamifiées (20 ; 30) ce qui permet à ces dernières de travailler toujours en compression.

## Claims

1. A flexible joint for mooring lines of a floating oil-drilling platform, referred to as a taut line platform (TLP), comprising at each end (10) of the line (1):
- an articulation casing (2) on the corresponding end (10) and rigid with a fixing connector (E) which is bounded by:
. a cover (3) provided with a central aperture (4) to allow passage of the taut line (1) and angular displacements thereof corresponding to the displacements of the floating platform,
. a lateral wall (5), and
. a bottom member (6),
this lateral wall (5) and this bottom member (6) defining the enclosure (15) of the casing (2), the said flexible joint (40) housed in the said casing (2) allowing rotation of the corresponding end of the taut line (1) and comprising:
. a first laminated annular structure (20) which is spherically symmetrical in relation to a centre of curvature (C) situated inside the joint casing (2) and disposed around the taut line (1), the said first laminated structure (20) - which is prestressed (II) in other words installed with a mechanical bias - is rigid with the end (10) of the taut line (1) and the cover (3) of the casing (2) and is composed of a plurality of elastomeric layers (8) alternating with shaped metal layers (9) adhering to the layers of elastomeric material and having the aforesaid centre of curvature,
which flexible joint is characterised by the following features:
a) it comprises in addition a second laminated annular structure (30), likewise spherically symmetrical with a point coincident with the centre (C) of curvature of the said first laminated structure (20) - and it too is fitted with a mechanical bias - and which therefore constitutes the centre of curvature (C) of the flexible joint (40) as a whole, which second laminated annular structure (30) is rigid with the end (10) of the taut line (1) and the bottom member (6) of the joint casing (2) and, like the first laminated structure (20), is composed of a plurality of layers of elastomer (22) alternating with shaped metal layers (23) adhering to the layers of elastomeric material;
b) the height of the lateral wall (5) of the enclosure (15) of the joint casing (2) is defined in relation to the axial bulk of the flexible joint (40) and is chosen as a function of the desired degree of prestressing;
c) the said second laminated annular structure (30) is in relation to the centre of curvature (C) of the joint (40) disposed on the same side as that on which the first laminated annular structure (20) is situated;
d) the bottom member (6) of the joint casing (2) has a central tubular projection (axial, 14) which extends within the interior of the casing (2) in the direction of the cover (3) thereof, until it passes beyond the centre of the aforesaid curvature (C), the end (10) of the taut line (1) having a recess (a concavity 25) in which there is housed, without contact, a portion of the said tubular projection (14);
e) the said second laminated annular structure (30) adheres between two metallic annular members (16, 17) of which the first member (16) is fixed to the said tubular projection (14) while the second annular member (17) is fixed to the end (10) of the taut line (1).

2. A joint according to claim 1, characterised in that the said first annular member (16) for supporting the said second laminated annular structure (30) is fitted around the said tubular projection (14) on the bottom member (6) of the casing (2) and bears on a shoulder (18) on the outer wall of this tubular projection (14), the said shoulder (18) being disposed substantially at the level of the centre of curvature (C) of the flexible joint (40).

3. A joint according to either of claims 1 or 2, characterised in that the elastomeric layers (8, 22) of each of the said first and second laminated annular structures (20, 30) are of different thicknesses.

4. A joint according to any one of claims 1 to 3, characterised in that the said first laminated structure (2) is fixed to the cover (3) of the joint casing (2) through a member (33) intended to be fitted into the cover (3).

5. A method of assembling the flexible joint according to any one of claims 1 to 4, characterised in that in order to fit together the laminated annular structures (20, 30) with a mechanical bias, the enclosure (15) of the joint casing (2) is fitted to the cover (3) thereof after having fixed on the one hand the first laminated annular structure (20) to the cover (3) of the joint casing (2) and on the other the second laminated annular structure (30) to the removable end (10) of the mooring line (1), the height of the lateral wall (5) of the enclosure (15) of the joint casing (2) being chosen in such a way as to cause the aforesaid laminated annular structures (20; 30) to change from the normal condition (I) to the pre-stressed condition (II).

6. A method according to claim 5, characterised in that the pre-stressing is greater than the maximum tension induced into either of the said first and second laminated annular structures (20; 30) of the flexible joint (40) during transmission of a stress in opposition to the normal direction of operation of the said mooring line, this stress being due to exceptional conditions such as fitments or handling operations, but sufficient to damage either of the laminated annular structures (20; 30) which allows these latter always to work in compression.

## Patentansprüche

1. Flexible Verbindung eines Verankerungskabels einer schwimmenden Ölplattform mit gespannten Kabeln (TLP), mit folgenden Merkmalen an jedem Ende (10) des Kabels (1):
- ein Verbindungskasten (2) für das entsprechende Ende (10), der mit einer Befestigungs-Anschlußeinrichtung (E) verbunden ist und umgrenst ist von:
. einem Deckel (3), der mit einer mittigen Öffnung (4) versehen ist, die den Durchtritt des gespannten Kabels (1) und dessen Winkelverlagerungen gestattet, die den Verlagerungen der schwimmenden Plattform entsprechen,
. einer Seitenwand (5), und
. einem Boden (6),
wobei diese Seitenwand (5) und dieser Boden (6) die Einfassung (15) des Kastens (2) festlegen, wobei die genannte flexible Verbindung (40), die im genannten Kasten (2) angeordnet ist, die Drehbewegung des entsprechenden Endes des gespannten Kabels (1) gestattet und die folgenden Merkmale aufweist:
. eine erste ringförmige, geschichtete Anordnung (20), die hinsichtlich eines Krümmungsmittelpunkts (C) kugelsymmetrisch ist, der im Inneren des Verbindungskastens (2) gelegen ist, und rund um das gespannte Kabel (1) angeordnet ist, wobei diese erste geschichtete Anordnung (20) - die sich in vorgespanntem Zustand (II) befindet, und zwar unter Vorspannung montiert ist - mit dem Ende (10) des gespannten Kabels (1) und dem Deckel (3) des Kastens (2) verbunden ist und sich aus einer Vielzahl von Elastomerschichten (8) zusammensetzt, die mit gewölbten Metallschichten (9) abwechseln, die an den Elastomerschichten anhaften und den oben genannten Krümmungsmittelpunkt aufweisen, und
wobei diese flexible Verbindung durch die folgenden Merkmale gekennzeichnet ist:
a) sie weist außerdem eine zweite ringförmige, geschichtete Anordnung (30) auf, die ebenfalls hinsichtlich eines Punktes kugelsymmetrisch ist, der mit dem Krümmungsmittelpunkt (C) der genannten ersten geschichteten Anordnung (20) zusammenfällt - und die auch mit Vorspannung montiert ist -, und der demnach den Krümmungsmittelpunkt (C) der flexiblen Verbindung (40) in ihrer Gesamtheit bildet, wobei diese zweite ringförmige, geschichtete Anordnung (30) mit dem Ende (10) des gespannten Kabels (1) und dem Boden (6) des Verbindungskastens (2) verbunden ist und sich wie die erste geschichtete Anordnung (20) aus einer Vielzahl von Elastomerschichten (22) zusammensetzt, die mit gewölbten Metallschichten (23) abwechseln, die an den Elastomerschichten anhaften,
b) die Höhe der Seitenwand (5) der Einfassung (15) des Verbindungskastens (2) ist im Verhältnis zum axialen Raumbedarf der flexiblen Verbindung (40) festgelegt und ist als Funktion des gewünschten Vorspannungsgrades gewählt;
c) die genannte zweite ringförmige, geschichtete Anordnung (30) ist im Verhältnis zum Krümmungsmittelpunkt (C) der Verbindung (40) auf derselben Seite angeordnet, auf welcher die erste ringförmige, geschichtete Anordnung (20) gelegen ist;
d) der Boden (6) des Verbindungskastens (2) weist einen rohrförmigen, mittigen Vorsprung (axialer Vorsprung 14) auf, der sich im Inneren des Kastens (2) in Richtung zu dessen Deckel (3) hin bis über den vorgenannten Krümmungsmittelpunkt (C) erstreckt, wobei das Ende (10) des gespannten Kabels (1) eine Aussparung (Aushöhlung 25) aufweist, in welcher berührungsfrei ein Teil des genannten rohrförmigen Vorsprungs (14) sitzt; und
e) die genannte zweite ringförmige, geschichtete Anordnung (30) haftet zwischen zwei Ringstücken (16, 17) aus Metall, von denen das erste Stück (16) am genannten rohrförmigen Vorsprung (14) befestigt ist, während das zweite Ringstück (17) am Ende (10) des gespannten Kabels (1) befestigt ist.

2. Verbindung nach Anspruch 1, dadurch **gekennzeichnet,** daß das genannte erste Ringstück (16) zum Tragen der genannten zweiten ringförmigen, geschichteten Anordnung (30) rund um den genannten rohrförmigen Vorsprung (14) des Bodens (6) des Kastens (2) aufgesetzt ist und auf einer Schulter (18) der Außenwand dieses rohrförmigen Vorsprungs (14) zur Anlage gelangt, wobei die genannte Schulter (18) im wesentlichen auf der Höhe des Krümmungsmittelpunkts (C) der flexiblen Verbindung (40) eingebracht ist.

3. Verbindung nach irgendeinem der Ansprüche 1 oder 2, dadurch **gekennzeichnet,** daß die Elastomerschichten (8, 22) einer jeden der genannten ersten und zweiten ringförmigen, geschichteten Anordnung (20; 30) unterschiedliche Dicken aufweisen.

4. Verbindung nach irgendeinem der Ansprüche 1 bis 3, dadurch **gekennzeichnet,** daß die genannte erste geschichtete Anordnung (2) mit dem Deckel (3) des Verbindungskastens (2) mittels eines Teils (33) verbunden ist, das dazu bestimmt ist, in den Deckel (3) eingebaut zu werden.

5. Verfahren zur Montage der flexiblen Verbindung nach irgendeinem der Ansprüche 1 bis 4, dadurch **gekennzeichnet,** daß man zur Montage der ringförmigen, geschichteten Anordnungen (20; 30) unter Vorspannung die Einfassung (15) des Verbindungskastens (2) an dessen Deckel (3) befestigt, nachdem man einerseits die erste ringförmige, geschichtete Anordnung (20) am Deckel (3) des Verbindungskastens (2) und andererseits die zweite ringförmige, geschichtete Anordnung (30) am lösbaren Ende (10) des Verankerungskabels (1) befestigt hat, wobei die Höhe der Seitenwand (5) der Einfassung (15) des Verbindungskastens (2) so gewählt ist, daß sie die ringförmigen, geschichteten, vorgenannten Anordnungen (20; 30) aus dem normalen Zustand (I) in den vorgespannten Zustand (II) übergehen läßt.

6. Verfahren nach Anspruch 5, dadurch **gekennzeichnet,** daß die Vorspannung größer ist als die maximale Zugspannung in irgendeiner der genannten ersten und zweiten ringförmigen, geschichteten Anordnungen (20; 30) der flexiblen Verbindung (40) während der Übertragung einer Belastung entgegen der normalen Funktionsrichtung des Verankerungskabels, wobei diese Belastung auf außergewöhnliche Bedingungen zurückzuführen ist, wie Montagevorgänge oder Manipulationen, die aber ausreichen, um irgendeine der ringförmigen, geschichteten Anordnungen (20; 30) zu beschädigen, was diesen gestattet, ständig unter Druckbelastung zu arbeiten.
